# EUROPÄISCHE PATENTSCHRIFT

(11) **EP 0 196 406 B1**
(45) Veröffentlichungstag und Bekanntmachung des Hinweises auf die Patenterteilung: **15.03.1989**
(21) Anmeldenummer: 86100622.9
(22) Anmeldetag: 18.01.1986
(51) Int. Cl.: H01F 27/24

(54) **Verfahren zur Herstellung U-förmiger Kernbleche**
Method for manufacturing U-shaped core sheets
Procédé pour la fabrication de tôles de noyau en forme de U

(30) Priorität: 26.03.1985 DE 3510854
(43) Veröffentlichungstag der Anmeldung: 08.10.1986
(73) Patentinhaber: Vossloh Schwabe GmbH, D-73660 Urbach (DE)
(72) Erfinder:
(74) Vertreter: Rüger, Rudolf, Dr.-Ing.

(56) Entgegenhaltungen:
- DE-A- 2 638 780
- DE-A- 2 652 171
- DE-A- 2 745 701
- DE-C- 2 836 401
- FR-A- 2 070 783

## Beschreibung

Die Erfindung betrifft ein Verfahren zur Herstellung U-förmiger Kernbleche und zwischen deren Schenkel passender T-förmiger Rückschlußbleche einer Drossel oder eines Transformators, insbesondere zur Verwendung als Vorschaltdrossel für Gasentladungslampen, wobei an den Außenschenkeln der U-förmigen Kernbleche gegebenenfalls Ausnehmungen ausgebildet sind, bei dem zwei gegeneinander versetzte Reihen U-förmiger Kernbleche mit den offenen Seiten einander gegenüberliegend und mit den jeweils paarweise aneinanderliegenden Außenschenkeln ineinandergreifend derart ausgestanzt werden, daß jeweils ein Außenschenkelpaar der einen Reihe an einem Außenschenkelpaar der anderen Reihe seitlich anschließt und aus den zwischen den Stirnseiten der Außenschenkelpaare und den diesen im Abstand gegenüberliegenden Mitteischenkein der U-förmigen Kernbleche entstehenden freien Räumen die T-förmigen Rückschlußbleche mit an die Mittelschenkel der U-förmigen Kernbleche anschließenden Querschenkeln ausgestanzt werden und geht von der FR-A-2 070 783 aus.

Als Vorschaltgeräte für Gasentladungslampen dienende Drosseln oder Transformatoren mit U-förmigen Kernblechen und mit mit ihren Querschenkeln zwischen deren Außenschenkel eingesetzten T-förmigen Rückschlußblechen sind bekannt (AT-A-29 42 70). Sie haben den Vorteil, daß sich mit den das T-förmige Rückschlußblech umschließenden U-förmigen Kernblechen ein mechanisch stabiles Gebilde ergibt, dessen Teile an den aneinanderstoßenden Schenkelbereichen durch formschlüssig ineinandergreifende Rasteinrichtungen gesichert und/oder mit Vorspannung gegeneinander gepreßt werden können, wodurch die erforderliche Brummfreiheit mit verhältnismäßig einfachen Mitteln gewährleistet werden kann. Der grundsätzliche Nachteil dieses U/T-Stanzschnittes der Kernbleche liegt darin, daß beim Stanzen ein erheblicher Stanzabfall anfällt. Es wurden deshalb schon verschiedene Verfahren zur Herstellung solcher Kernbleche angegeben, die dem Ziel dienen, den Stanzabfall zu verringern. Dabei mußten aber durchweg andere mehr oder weniger große Nachteile in Kauf genommen werden.

So wurde schon das T-förmige Rückschlußblech in zwei L-förmige Teilbleche aufgetrennt, die sich abfallos gemeinsam mit den U-förmigen Kernblechen ausstanzen lassen (DE-A-26 38 780). Damit müssen nun aber bei der Montage der Drossel drei getrennte Kernteile gehandhabt werden, was aufwendig und unerwünscht ist. Außerdem ist die mechanische Stabilität des ganzen Kernes beeinträchtigt.

Grundsätzlich Gleiches gilt für ein Verfahren (DE-A-27 45 701), bei dem die U-förmigen Kernbleche in zwei L-förmige Teilbleche unterteilt und die T-förmigen Rückschlußbleche dafür einstückig ausgestanzt wurden (DE-A-27 45 701). Dieses Verfahren hat noch den weiteren Nachteil, daß die L-förmigen Teilbleche und die T-förmigen Rückschlußbleche mit getrennten Werkzeugen gestanzt werden müssen, was die Herstellung erschwert. Dies gilt grundsätzlich auch für ein anderes Verfahren (DE-A-23 09 727), bei dem der Nachteil eines dreiteiligen Kernaufbaus zwar dadurch vermieden ist, daß M-förmige Kernbleche hergestellt werden, die sodann in die U-Form gebogen werden. Auch hier müssen der die T-förmigen Rückschlußbleche mit einem eigenen Werkzeug hergestellt werden.

Schließlich ist noch ein Verfahren bekannt geworden (FR-A-2 070 783), von dem die Erfindung ausgeht und das das abfallose Stanzen von U-förmigen Kernblechen und T-förmigen Rückschlußblechen in einem Werkzeug gestattet. Dabei werden aber die T-förmigen Rückschlußbleche aus den von den Außenschenkeln der U-förmigen Rückschlußbleche seitlich begrenzten freien Räumen derart ausgestanzt, daß die Außenschenkel eines U-förmigen Kernbleches jeweils ein mit seinem Querschenkel dazwischenliegendes T-förmiges Rückschlußblech seitlich begrenzen. Der Längsschenkel dieses Rückschlußbleches wird seinerseits aus den beiden zwischen die Außenschenkel eines U-förmigen Kernbleches ragenden Außenschenkeln zweier gegenüberliegender U-förmiger Kernbleche ausgestanzt, mit dem Ergebnis, daß an diesen Außenschenkeln. notwendigerweise dem Mittelschenkel des T-förmigen Rückschlußbleches entsprechende Ausnehmungen entstehen. Dadurch wird in diesen Bereichen der für den magnetischen Fluß zur Verfügung stehende Materialquerschnitt der Außenschenkel der U-förmigen Kernbleche verkleinert. Die Breite und die Länge der Mittelschenkel der .T-förmigen Rückschlußbleche sind deshalb begrenzt. Außerdem können an der Außenseite der Außenschenkel der U-förmigen Kernbleche keine im Querschnitt etwa dreieckförmigen Ausnehmungen vorgesehen werden, wie sie zum Aufklemmen einer etwa U-förmigen Klemmschiene erforderlich sind, die die notwendige Vorspannung an den Schnittebenen der aneinanderstoßenden Kernteile der Drossel gewährleistet.

Aufgabe der Erfindung ist es deshalb, ein Verfahren zur stanzabfallosen Herstellung U-förmiger Kernbleche und zwischen deren Schenkel passender T-förmiger Rückschlußbleche zu schaffen, das sich mit einem Stanzwerkzeug durchführen läßt und keine Beschränkungen hinsichtlich der elektromagnetischen Gegebenheiten der Drossel oder des Transformators etwa 1 der Weise bedingt, daß unerwünschte Querschnittsverringerungen des magnetischen Pfades oder Kompromisse hinsichtlich der Länge oder der Abmessungen der magnetisch wirksamen Kernteile in Kauf genommen werden müssen.

Zur Lösung dieser Aufgabe wird bei dem eingangs genannten Verfahren erfindungsgemäß derart vorgegangen, daß die T-förmigen Rückschlußbleche mit ihrem Längsschenkel auf der einen Seite an einem Außenschenkelpaar der jeweils gegenüberliegenden Reihe U-förmiger Kernbleche und auf ihrer anderen Seite an dem Längsschenkel eines benachbarten gegenüberliegenden T-förmigen Rückschlußbleches seitlich anliegend ausgestanzt werden.

Bei diesem Verfahren können nicht nur die U-förmigen Kernbleche und die T-förmigen Rückschlußbleche mit einem Werkzeug abfallos ausgestanzt werden, sondern es kann auch das Breiten/Höhenverhältnis der Schenkel der Bleche frei entsprechend der jeweiligen elektromagnetischen Auslegung der Drossel gewählt werden. Es können ohne weiteres sowohl flache als auch hohe Drosselbauformen erzeugt werden. Weiterhin besteht die Möglichkeit, die Bleche für Drosseln abfallos zu stanzen, die einen definierten Luftspalt in ihrem magnetischen Pfad aufweisen, der zwischen dem Längsschenkel der T-förmigen Rückschlußbleche und dem gegenüberliegenden Mittelschenkel der U-förmigen Kernbleche liegt. Genauso gut können auch streufeldarme Kerne mit verstärkten Außenschenkeln abfallos hergestellt werden, während darüber hinaus insbesondere herstellungsbedingte Querschnittsschwächungen an einzelnen Kernschenkeln nicht vorhanden sind.

Beim Ausstanzen werden alle Blechteile durch die Matrize gestanzt, wobei keine losen Teile anfallen, die mechanisch aus dem Werkzeug entfernt werden müssen. Dies ist die Voraussetzung für hohe Pressen-Hubzahlen und automatisches Paketieren der Bleche innerhalb des Werkzeuges und der Presse.

In den Außenschenkeln der U-förmigen Kernbleche können zur Aufnahme einer die Außenschenkel umklammernden Klemmschiene eingerichtete profilierte Ausnehmungen ausgestanzt werden, die bspw. eine im wesentlichen dreieckförmige Querschnittsgestalt aufweisen. Eine Beeinträchtigung etwa des Querschnitts anderer Kernblechteile ist durch diese Ausnehmungen nicht bedingt ; die Gestalt der Ausnehmungen kann beliebig zweckentsprechend gewählt werden.

Vorteilhaft ist es, wenn die Querschenkel der T-förmigen Rückschlußbleche mit einer etwas grö-βeren Länge als dem Abstand zwischen den parallelen Innenseiten der U-förmigen Kernbleche ausgestanzt werden. Auf diese Weise können bei der Montage der Drossel beim Einfügen des T-förmigen Rückschlußteiles die Außenschenkel des U-förmigen Kernteiles etwas nach außen gedrückt werden, mit dem Ergebnis, daß das ganze Gebilde unter Vorspannung gesetzt wird und sich damit eine höhere Stabilität erzielen läßt. Die Anordnung kann zu diesem Zwecke derart getroffen werden, daß die T-förmigen Rückschlußbleche an den Stirnseiten ihres Querschenkels jeweils mit angestanzten Fortsätzen ausgebildet werden, deren stirnseitiger Abstand etwas größer ist als der Abstand zwischen den parallelen Innenseiten der Außenschenkel der U-förmigen Kernbleche und deren Höhe kleiner ist als die Höhe der in ihrer Länge sonst im Abstand der Innenseiten der Außenschenkel entsprechenden Querschenkel.

Schließlich können die Querschenkel der T-förmigen Rückschlußbleche auch an den Stirnseiten zu dem Mittelschenkel hin geneigt verlaufend ausgestanzt werden, wodurch beim Einpressen des T-förmigen Rückschlußteiles in den U-förmigen Kernteil ebenfalls eine Vorspannung an den Verbindungsstellen erzeugt werden kann.

Das erfindungsgemäße Verfahren ist in der Zeichnung veranschaulicht. Es zeigen :
Fig. 1 einen aus U-förmigen Kernblechen und T-förmigen Rückschlußblechen geschichteten Kern, in einer Seitenansicht,
Fig. 2 die Anordnung der U-förmigen Kernbleche und der T-förmigen Rückschlußbleche bei dem abfallosen Stanzverfahren gemäß der Erfindung, und
Fig. 3 die Anordnung nach Fig. 2, in einer abgewandelten Ausführungsform und in einer entsprechenden Darstellung.

Der in Fig. 1 dargestellte Mantelkern einer Drossel oder eines Transformators ist aus U-förmigen Kernblechen 1 und T-förmigen Rückschlußblechen 2 geschichtet. Jedes U-förmige Kernblech 1 weist zwei parallele, geradflächig begrenzte Außenschenkel 3 und einen rechtwinklig dazu verlaufenden und die beiden Außenschenkel 3 miteinander verbindenden Mittelschenkel 4 auf. Zwischen die beiden Außenschenkel 3 sind die T-förmigen Rückschlußbleche 2 mit ihrem Querschenkel 5 eingepreßt, von dem mittig rechtwinklig ein Längsschenkel 6 abgeht. An der Stirnseite der Längsschenkel 6 kann ein Luftspalt 7 ausgebildet sein, der gegebenenfalls eine deformierbare Luftspalteinlage enthält.

Die U-förmigen Kernbleche 1 und die T-förmigen Rückschlußbleche 2 werden aus einem Blechband der Breite 8 in der aus Fig. 2 ersichtlichen Weise durch ein Folgewerkzeug ausgestanzt.

Die Anordnung ist dabei derart getroffen, daß zwei Reihen 9, 10 U-förmiger Kernbleche 1 mit ihren offenen Seiten einander gegenüberliegen und mit jeweils paarweise aneinander anschlie-βenden Außenschenkeln 3 ineinandergreifen. Die aneinander anschließenden U-förmigen Kernbleche 1 der beiden Reihen 9, 10 sind in Bandlängsrichtung gegeneinander soweit versetzt, daß immer ein Außenschenkelpaar 3, 3 der einen Reihe innen an einem Außenschenkelpaar 3, 3 der U-förmigen Kernbleche 1 der anderen Reihe seitlich anschließt. Alle U-förmigen Kernbleche 1 und alle T-förmigen Rückschlußbleche 2 haben die jeweils gleiche Größe und die jeweils gleichen Abmes-Jungen.

Aus dem zwischen den Stirnseiten 11 der Außenschenkelpaare 3, 3 und den diesen im Abstand gegenüberliegenden Mittelschenkeln 4 der U-förmigen Kernbleche 1 entstehenden freien Räumen werden die T-förmigen Rückschlußbleche 2 ausgestanzt. Dabei schließen die T-förmigen Rückschlußbleche 2 mit ihren Querschenkeln 5 an die Mittelschenkel 4 der U-förmigen Kernbleche an, wobei die Länge eines Querschenkels 5 dem Abstand zwischen den parallelen Innenseiten der Außenschenkel 3 eines U-förmigen Kernbleches 1 entspricht.

Außerdem schließen die T-förmigen Rückschlußbleche 2 mit ihrem Längsschenkel 6 auf der einen Seite an ein Außenschenkelpaar 3, 3 der jeweils gegenüberliegenden Reihe U-förmiger Kernbleche 1 und auf ihrer anderen Seite an dem Längsschenkel 6 eines benachbarten, gegenüberliegenden T-förmigen Rückschlußbleches 2 seitlich an. In der Summe liegen somit zwischen den beiden Außenschenkeln 3 eines U-förmigen Rückschlußbleches 1 einer Reihe jeweils zwei Außenschenkel 3 zweier U-förmiger Kernbleche 1 der gegenüberliegenden Reihe und zwei Längsschenkel 6 zweier spiegelbildlich zueinander liegender Rückschlußbleche 2.

Die aus Fig. 2 ersichtlichen Stanzlinien zwischen den einzelnen U-förmigen Kernblechen 1 und den T-förmigen Rückschlußblechen 2 zeigen, daß alle Bleche abfallos aus dem Blechband in dessen Längsrichtung ausgestanzt werden. Die Außenschenkel 3 der U-förmigen Kernbleche 1 können beliebig breit gewählt werden, wie auch die Höhe der U-T-Bleche 1, 2, d. h. die Eauhöhe durch entsprechende Wahl der Bandbreite ohne irgendwelche Beschränkungen an die jeweiligen Erfordernisse angepaßt werden kann.

Die Anordnung nach Fig. 3 entspricht im wesentlichen jener nach Fig. 2. Es sind lediglich an den Außenschenkeln 3 der U-förmigen Kernbleche 1 außen profilierte Ausnehmungen 12 angestanzt, die zur Anbringung einer die Außenschenkel 3 zusammenpressenden U-förmigen Klemmschiene bei der fertigen Drossel dienen. Außerdem sind die Längsschenkel 6 der T-förmigen Rückschlußbleche 2 bei 13 durch einen dazwischenbleibenden Abfallsteg verkürzt, womit Drosseln mit einem Luftspalt 7 entsprechend Fig. 1 hergestellt werden können.

Um die T-förmigen Rückschlußbleche 2 mit. Vorspannung zwischen die Außenschenkel 3 der U-förmigen Kernbleche 1 einpressen zu können, können diese ohne weiteres mit etwas größerer Länge ausgestanzt werden als dies dem Abstand zwischen den Innenseiten der Außenschenkel 3 eines U-förmigen Kernbleches 1 entspricht. Dazu kann es zweckmäßig sein, an den Querschenkeln 5 stirnseitig kleine rechteckige Fortsätze 14 anzustanzen, die eine Länge von ca. 2/100-3/100 mm aufweisen und deren Höhe kleiner ist als die Höhe des im übrigen in ihrer Länge dem Abstand der Innenseiten der Außenschenkel 3 eines U-förmigen Kernbleches 1 entsprechenden Querschenkels 5. Außerdem können die Querschenkel 5 der T-förmigen Rückschlußbleche 2 stirnseitig auch mit einer geringen, zu dem Mittelschenkel 6 hin verlaufenden Schräge 15 (Fig. 1) ausgestanzt werden, die gemeinsam mit der den Abstand der Innenseiten der Außenschenkel 3 eines U-förmigen Kernbleches 1 etwas übersteigenden maximalen Länge der Querschenkel 5 ein unter Vorspannung erfolgendes Einpressen der Querschenkel 5 zwischen die Außenschenkel 3 gewährleistet. Der Unterschied zwischen der maximalen und der minimalen Länge an der Außen- bzw. Innenkante eines Querschenkels liegt auf jeder Stirnseite in der Größenordnung von 2/100-3/100 mm.

Das in Fig. 2 dargestellte streifenförmige Stanzbild kann unmittelbar der Breite des Blechstreifens entsprechen, aus dem es ausgestanzt wird. Aus wirtschaftlichen Gründen kann es aber auch zweckmäßig sein, mehrere solcher streifenförmiger Stanzbilder auf einer Blechstreifenbreite nebeneinander anzuordnen, d. h. aus entsprechend breiteren Blechstreifen abfallos auszustanzen.

## Patentansprüche

1. Verfahren zur Herstellung U-förmiger Kernbleche (1) und zwischen deren Schenkel (3) passender T-förmiger Rückschlußbleche (2) einer Drossel oder eines Transformators, insbesondere zur Verwendung als Vorschaltdrossel für Gasentladungslampen, wobei an den Außenschenkeln (3) der U-förmigen Kernbleche (1) gegebenenfalls Ausnehmungen (12) ausgebildet sind, bei dem zwei gegeneinander versetzte Reihen (9, 10) U-förmiger Kernbleche (1) mit den offenen Seiten einander gegenüberliegend und mit den jeweils paarweise aneinanderliegenden Außenschenkeln (3) ineinandergreifend derart ausgestanzt werden, daß jeweils ein Außenschenkelpaar (3) der einen Reihe (9) an einem Außenschenkelpaar (3) der anderen Reihe (10) seitlich anschließt und aus den zwischen den Stirnseiten der Außenschenkelpaare (3) und den diesen im Abstand gegenüberliegenden Mittelschenkeln (4) der U-förmigen Kernbleche (1) entstehenden freien Räumen die T-förmigen Rückschlußbleche (2) mit an die Mittelschenkel (4) der U-förmigen Kernbleche (1) anschließenden Querschenkeln (5) ausgestanzt werden, dadurch gekennzeichnet, daß die T-förmigen Rückschlußbleche (2) mit ihrem Längsschenkel (6) auf der einen Seite an einem Außenschenkelpaar (3) der jeweils gegenüberliegenden Reihe U-förmiger Kernbleche (1) und auf ihrer anderen Seite an dem Längsschenkel (6) eines benachbarten gegenüberliegenden T-förmigen Rückschlußbleches (2) seitlich anliegend ausgestanzt werden.

2. Verfahren nach Anspruch 1, dadurch gekennzeichnet, daß in den Außenschenkeln (3) der U-förmigen Kernbleche (1) zur Aufnahme einer die Außenschenkel (3) umklammernden Klemmschiene eingerichtete profilierte Ausnehmungen (12) ausgestanzt werden.

3. Verfahren nach Anspruch 1 oder 2, dadurch gekennzeichnet, daß die Querschenkei (5) der T-förmigen Rückschlußbleche (2) mit einer etwas größeren Länge als dem Abstand zwischen den parallelen Innenseiten der U-förmigen Kernbleche (1) ausgestanzt werden.

4. Verfahren nach Anspruch 3, dadurch gekennzeichnet, daß die T-förmigen Rückschlußbleche (2) an den Stirnseiten ihres Querschenkels (6) jeweils mit ausgestanzten Fortsätzen ausgebildet werden, deren stirnseitiger Abstand etwas größer ist als der Abstand zwischen den parallelen Innenseiten der Außenschenkel der U-förmigen Kernbleche (1) und deren Höhe kleiner ist als die Höhe der in ihrer Länge sonst im Abstand der Innenseiten der Außenschenkel (3) entsprechenden Querschenkel (5).

## Claims

1. A method of making U-shaped core laminations (1) and a T-shaped yoke laminations (2) fitting between the arms (3) thereof for a choke or a transformer, more particularly for use as a series choke reactor for gas discharge lamps, recesses (12) being if necessary formed in the outer arms (3) of the U-shaped core laminations (1), wherein two rows (9, 10) of U-shaped core laminations (1) offset in relation to one another are punched out with the open sides disposed opposite one another and so interengaging with the outer arms (3) bearing against one another in pairs that each pair (3) of outer arms of one row (9) laterally adjoins a pair (3) of outer arms of the other row (10) and the T-shaped yoke laminations

(2) having cross-arms (5) adjoining the central arms (4) of the U-shaped core laminations (1) are punched out of the free spaces produced between the end faces of the pairs (3) of outer arms and the central arms (4) of the U-shaped core laminations (1) disposed at a distance opposite the pairs (3) of outer arms, characterized in that the T-shaped yoke laminations (2) are punched out bearing laterally via their longitudinal arms (6) on one side against a pair (3) of outer arms of each opposite row of U-shaped core laminations and on their other side against the longitudinal arm of an adjacent opposite T-shaped yoke lamination (2).

2. A method according to claim 1, characterized in that profiled recesses (12) are punched out of the outer arms (3) of the U-shaped core laminations (1) to receive a clamping bar which engages around such outer arms.

3. A method according to claims 1 or 2, characterized in that the cross-arms (5) of the T-shaped yoke laminations (2) are punched out with a somewhat greater length than the distance between the parallel inner sides of the U-shaped core laminations (1).

4. A method according to claim 3, characterized in that the T-shaped yoke laminations (2) are each formed at the end faces of their cross- arm (5) with punched-out extensions whose endface distance is somewhat greater than the distance between the parallel inner sides of the outer arms of the U-shaped core laminations (1) and whose height is smaller than the height of the cross-arms (5), whose length otherwise corresponds to the distance between the inner sides of the outer arms (3).

## Revendications

1. Procédé de réalisation de tôles de noyau en forme de « U » (1) et de tôles de culasse en forme de « T » (2) insérables entre les premières pour une auto-inductance ou un transformateur, à utiliser notamment en auto-inductance additionnelle de lampes à décharge sous atmosphère gazeuse, des évidements (12) étant formés le cas échéant sur les branches extérieures (3) des tôles de noyau en forme de « U » (1), dans lequel on estampe deux rangées (9, 10) décalées l'une par rapport à l'autre de tôles de noyau en forme de « U » (1) avec leurs côtés ouverts se faisant vis-à-vis et leurs branches extérieures (3) juxtaposées chaque fois par paires s'interpénétrant en sorte que chaque fois aussi une paire de branches extérieures (3) d'une rangée (9) se joignent latéralement à une paire de branches extérieures (3) de l'autre rangée (10) et que dans les espaces libres résultants entre les côtés frontaux des paires de branches extérieures (3) et les branches médianes (4), faisant vis-à-vis avec décalage à ces dernières, des tôles de noyau en forme de « U (1) on estampe les tôles de culasse en forme de « T » (2) avec leurs branches transversales (5) jointes aux- dites branches médianes (4) des tôles de noyau en forme de « U » (1 ), procédé caractérisé par le fait que l'on estampe les tôles de culasse en forme de « T » (2) avec leurs branches longitudinale (6) en appui latéral, d'un côté contre une paire de branches extérieures (3) de la rangée de tôles de noyau en forme de « U chaque fois opposée, de l'autre côté contre la branche longitudinale d'une tôle de culasse en forme de « T » (2) opposée voisine.

2. Procédé selon la revendication 1 caractérisé par le fait que l'on estampe dans les branches extérieures (3) des tôles de noyau en forme de « U » (1) des évidements (12) établis pour accueillir une barre de retenue qui enserre lesdites branches extérieures (3).

3. Procédé selon la revendication 1 ou 2 caractérisé par le fait que l'on estampe les branches transversales (5) des tôles de culasse en forme de « T » (2) avec une longueur un peu plus grande que la distance entre les côtés intérieurs parallèles des tôles de noyau en forme de « U » (1).

4. Procédé selon la revendication 1 ou 2 caractérisé par le fait que l'on établit chaque fois les côtés frontaux de la branche transversale (5) des tôles de culasse en forme de « T » (2) avec des appendices estampés dont la distance entre extrémités frontales est supérieure à celle qui sépare les côtés intérieurs parallèles des branches extérieures des tôles du noyau en forme de « U » (1) et dont la hauteur est inférieure à celle des branches transversales (5), lesquelles ont sans cela une longueur correspondant à la distance entre les côtés intérieurs desdites branches extérieures

(3).
